# EUROPÄISCHE PATENTSCHRIFT

(11) **EP 1 733 785 B1**
(45) Veröffentlichungstag und Bekanntmachung des Hinweises auf die Patenterteilung: **21.07.2010**
(21) Anmeldenummer: 05105328.8
(22) Anmeldetag: 16.06.2005
(51) Int. Cl.: B01F 5/04, B01F 3/06, B01F 3/12, B01F 3/04, B01F 3/08, B01F 15/00

(54) **Vorrichtung und Set zum Beimischen eines pulverförmigen Feststoffes oder einer Flüssigkeit zu einer Flüssigkeit**
Apparatus and set for mixing a granular solid material or a liquid with a liquid
Appareil et set pour mélanger un solide pulvérulent ou un liquide avec un liquide

(43) Veröffentlichungstag der Anmeldung: 20.12.2006
(73) Patentinhaber: JAG Jakob Prozesstechnik AG, 2555 Brügg b. Biel (CH)
(72) Erfinder: Lauper, Rudolf, 3284, Fräschels (CH); Küffer, Jürg Roland, 3212, Gurmels (CH)
(74) Vertreter: Scheuzger, Beat Otto

(56) Entgegenhaltungen:
- EP-A2- 0 201 777
- WO-A-00/09236
- AT-B- 301 498
- CH-A- 426 640
- DE-A- 2 110 991
- FR-A- 2 272 929
- GB-A- 1 410 360
- GB-A- 2 274 110
- US-A- 4 226 719
- US-A- 2005 089 408

## Beschreibung

Die vorliegende Erfindung betrifft eine Vorrichtung und ein Verfahren zum Beimischen eines pulverförmigen Feststoffes oder einer Flüssigkeit zu einer Flüssigkeit.

### Stand der Technik

Die Veröffentlichung US 2005/0089408 zeigt eine Einrichtung gemäß dem Oberbegriff des Anspruchs 1, mittels welcher durch den Wasserstrahl Luft angesaugt und mit dem Wasserstrahl vermischt wird. Mit der Saugleistung kann z.B. Staub abgesaugt werden, der in einem Behälter aufgefangen wird.

Das US-Patent Nr. 4 226 719 zeigt eine Einrichtung zur Regenerierung von stehenden Gewässern.

Aus dem amerikanischen Patent US 3 393 898 ist es bekannt, einen kegelförmigen Trichter anzuwenden, um körnige oder pulverförmige Düngemittel in eine Leitung durch ein Venturiverbindungsventil zu injizieren.

Nachteilig bei dieser Vorrichtung ist es nämlich, dass sie nicht flexibel genug ist, d.h. man kann den Durchflussstrom nicht wirklich variieren, dass sie nicht ausbaubar ist, z.B. im Fall von Verstopfungsproblemen und dass ihre Wartung schwierig ist.

Ausserdem ermöglicht eine solche Vorrichtung nicht das Beimischen von Flüssigkeiten zu Gasen oder Flüssigkeiten.

Die Erfindung bezweckt die Vermeidung dieser Nachteile und Schwierigkeiten und stellt die Aufgabe, eine Vorrichtung zu schaffen, welche
anpassungsfähig ist, d.h. dass sie das Beimischen von sehr vielen unterschiedlichen Materialen, insbesondere das Beimischen von pulverförmigen Feststoffen oder von Flüssigkeiten zu Flüssigkeiten, in einfacher Weise ermöglicht,
leicht abbaubar ist,
kostengünstig herstellbar ist, und
deren Wartung einfach ist.

### Offenbarung der Erfindung

Erfindungsgemäss wird diese Aufgabe durch eine Vorrichtung gemäß Anspruch 1 mit den folgenden Merkmalen gelöst:
einer Eintrittsleitung, welche einen im Wesentlichen horizontalen Teil mit einem Endteil aufweist, der einen Durchgang aufweist, dessen Querschnittsfläche abnimmt,
einem Venturikörper, der einen nach oben offenen Hohlraum, in den der Endteil der Eintrittsleitung mündet, aufweist,
einer im Wesentlichen vertikalen Zufuhrleitung, die in den Hohlraum mündet,
einer Austrittsleitung, die mit dem Hohlraum in Verbindung steht,
wobei
der Endteil der Eintrittsleitung, welcher einen Durchgang aufweist, dessen Querschnittsfläche abnimmt, mit einer Düse ausstattbar ist, welche Düse in den Hohlraum mündet und von der Eintrittsleitung trennbar ist und wobei
der Durchgang der Düse eine polygonale Querschnittsform aufweist, und eine Düse mit einem Durchgang mit einer polygonalen Querschnittform und einer Querschnittfläche in Abhängigkeit der Flüssigkeit und des der Flüssigkeit beizumischenden pulverförmigen Feststoffes oder der Flüssigkeit auswählbar und in die Vorrichtung einsetzbar ist, die Düse durch einen Muffenteil mit der Eintrittsleitung verbunden ist, wobei die Düse vom Muffenteil trennbar ist und der Muffenteil von der Eintrittsleitung trennbar ist und die Querschnittsfläche des Durchgangs der Düse axial konstant ist und die Querschnittsfläche des Durchgangs des Muffenteils abnimmt.

In vorteilhafter Weise ist die Düse vom Venturikörper trennbar ist.

In vorteilhafter Weise ist die Austrittsleitung durch eine Austrittsdüse mit dem Hohlraum verbunden.

Eine weitere vorteilhafte Ausgestaltung der Erfindung besteht darin, dass die Austrittsdüse vom Venturikörper trennbar ist.

Eine weitere vorteilhafte Ausgestaltung der Erfindung besteht darin, dass die Austrittsleitung durch einen Verbindungsteil mit der Austrittsdüse verbunden ist, wobei die Austrittsdüse vom Verbindungsteil trennbar ist.

Eine weitere vorteilhafte Ausgestaltung der Erfindung sieht vor, dass der Verbindungsteil von der Austrittsleitung trennbar ist.

Nach einer Ausführungsart weist die Düse einen länglichen Teil und einen ersten scheibenförmigen Teil auf.

Nach einer weiteren Ausführungsart weist der Muffenteil einen länglichen Teil und einen zweiten scheibenförmigen Teil zur Verbindung mit dem ersten scheibenförmigen Teil der Düse auf.

Nach einer weiteren Ausführungsart weist die Austrittsdüse einen länglichen Teil und einen dritten scheibenförmigen Teil auf.

Nach einer weiteren Ausführungsart weist der Verbindungsteil einen länglichen Teil und einen vierten scheibenförmigen Teil zur Verbindung mit dem dritten scheibenförmigen Teil auf.

Nach einer weiteren Ausführungsart nimmt der Querschnitt des Durchgangs des Verbindungsteils in der Richtung der Austrittsleitung zu.

Nach einer weiteren Ausführungsart umfasst die Vorrichtung ferner einen Trichter, der an die Zufuhrleitung angeschlossen ist.

Nach einer weiteren Ausführungsart ist ein Ventil zwischen dem Trichter und der Zufuhrleitung angeordnet.

Nach einer weiteren Ausführungsart ist der Trichter kegelstumpfartig und mit einem Abstreifer für die innere Wand des Trichters ausgerüstet.

Nach einer weiteren Ausführungsart ist der Abstreifer durch mindestens einen Hebel mit einem vertikalachsigen Zapfen verbunden.

Nach einer weiteren Ausführungsart ist der Trichter mit einer Spritzdüse ausgerüstet.

Ein weiterer Gegenstand der Erfindung ist ein Set zum Beimischen pulverförmiger Feststoffe oder Flüssigkeiten zu Flüssigkeiten, umfassend
- eine erfindungsgemässe Vorrichtung;
- mindestens eine zusätzliche Düse;
- gegebenenfalls mindestens einen zusätzlichen Muffenteil;
- gegebenenfalls mindestens eine zusätzliche Austrittsdüse; und
- gegebenenfalls mindestens einen zusätzlichen Verbindungsteil.

Weitere Merkmale und Zweckmässigkeiten der Erfindung ergeben sich aus der Beschreibung von Ausführungsbeispielen anhand der Figuren. Von den Figuren zeigen schematisch:
Figur 1 eine Querschnittansicht einer Vorrichtung gemäss einer Ausführungsform der Erfindung;
Figur 2 eine Draufsicht der in Figur 1 dargestellten Vorrichtung;
Figur 3 eine Querschnittansicht einer Vorrichtung gemäss einer weiteren Ausführungsform der Erfindung;
Figur 4 eine Düse einer Vorrichtung gemäss der Erfindung;
Figur 5 eine Draufsicht der Düse der Fig. 4;
Figur 6 eine Düse einer Vorrichtung gemäss einer weiteren Ausführungsform der Erfindung;
Figur 7 eine Draufsicht der Düse der Fig. 6;
Figur 8 eine weitere Düse;
Figur 9 eine Draufsicht der Düse der Fig. 9;
Figur 10 eine weitere Düse;
Figur 11 eine Draufsicht der Düse der Fig. 10;
Figur 12 eine Vorrichtung gemäss einer weiteren Ausführungsform der Erfindung;
Figur 13 eine Vergrösserung des zentralen Teils der Vorrichtung der Fig. 12; und
Figur 14 den Muffenteil der Vorrichtung der Fig. 12 und 13.

### Ausführungsformen der Erfindung

### Erfindungsgemässe Vorrichtung

Eine Vorrichtung gemäss einer ersten Ausführungsform der Erfindung wird in Fig. 1 und 2 dargestellt.

Die Eintrittsleitung 1 weist einen im Wesentlichen horizontalen Teil 2 auf, der mit einem Endteil 3 endet. Dieser besteht aus einer Düse 8, die mittels eines Muffenteils 9 mit der Einstrittsleitung 1 verbunden ist.

Die Düse 8 weist einen länglichen Teil 20 und einen ersten scheibenförmigen Teil 21 auf. Der Teil 20 ist zylinderförmig. Der erste scheibenförmigen Teil 21 ist scheibenförmig und mit dem Muffenteil 9 trennbar verbunden. Die Düse 8 weist einen Durchgang 22, dessen Querschnittsfläche von der Seite des Muffenteils 9 bis zur Endseite, d.h. in der Richtung des Hohlraums 5, axial abnimmt.

Der Muffenteil 9 weist einen länglichen zylinderförmigen Teil 23 und einen zweiten scheibenförmigen scheibenförmigen Teil 24 auf, der im Kontakt mit dem ersten scheibenförmigen Teil 21 ist. Die beiden scheibenförmigen Teile 21 und 24 haben im Wesentlichen den gleichen Durchmesser. Der Teil 23 ist mit der Eintrittsleitung 1 trennbar verbunden.

Der scheibenförmigen Teil 24 stützt sich auf dem Venturikörper 4. Die scheibenförmigen Teile 21 und 24 weisen Bohrungen auf, durch welche Schrauben eingefügt werden können. Somit werden die Düse 8 und der Muffenteil 9 gleichzeitig miteinander und mit dem Venturikörper 4 trennbar verbunden.

Der Venturikörper 4 ist im Allgemeinen zylinderförmig. Auf einer Seite besitzt er ein Einlassloch zur Aufnahme des länglichen Teils 20 der Düse 8. Der Einlassloch mündet in den Hohlraum 5 des Venturikörpers 4 und hat im Wesentlichen die selbe Länge wie der längliche Teil 20 der Düse 8. In der dem Einlassloch abgewandten Seite des Hohlraums 5, befindet sich ein Auslassloch in der die Austrittsleitung 7 gelagert ist.

Der Hohlraum 5 ist zylinderförmig und seine Abmessungen sind vom Fachmann so gewählt, dass bei der Verwendung der Vorrichtung einen Venturieffekt ausgelöst wird.

Im oberen Teil des Venturikörpers 4 befindet sich die Zufuhrleitung 6, deren innerer Durchmesser dem Durchmesser des Hohlraums 5 entspricht. Die Zufuhrleitung 6 ist an den Venturikörper 4 geschweisst oder auf irgendwelche geeignete Weise befestigt.

Dichtungsringe sind in allen geeigneten Stellen vorgesehen, nämlich zwischen den scheibenförmigen Teilen 21 und 24, zwischen dem scheibenförmigen Teil 21 und dem Venturikörper 4, zwischen der Leitung 7 und dem Auslassloch, sowie zwischen der Zufuhrleitung 6 und dem Hohlraum 5.

Fig. 3 stellt eine weitere Ausführungsform der Erfindung dar. Der Unterschied zwischen dieser Ausführungsform und der Ausführungsform der Fig. 1 und 2 liegt bei der Austrittsleitung 7, die in dieser Ausführungsform durch einen Verbindungsteil 11 und eine Austrittsdüse 10 verbunden ist.

Die Austrittsdüse 10 weist einen länglichen Teil 25 und einen dritten scheibenförmigen Teil 26 auf. Der Teil 25 ist zylinderförmig. Die Austrittsdüse 10 weist einen Durchgang 27 auf.

Der Verbindungsteil 11 weist einen länglichen Teil 28 und einen vierten scheibenförmigen scheibenförmigen Teil 29 auf, der im Kontakt mit dem dritten scheibenförmigen Teil 26 ist. Die beiden scheibenförmigen Teile 26 und 29 haben im Wesentlichen den gleichen Durchmesser. Der Teil 28 ist mit der Austrittsleitung 7 trennbar verbunden.

Der scheibenförmigen Teil 26 stützt sich auf dem Venturikörper 4. Die scheibenförmigen Teile 26 und 29 weisen Bohrungen auf, durch welche Schrauben eingefügt werden können. Somit werden die Austrittsdüse 10 und der Verbindungsteil 11 gleichzeitig miteinander und am Venturikörper 4 trennbar verbunden.

Fig. 4 und 5 zeigen eine weitere Düse 30. Bei dieser Düse 30 besteht der Durchgang aus einem ersten Teil 31 und einem zweiten Teil 32. Der erste Teil 31 ist kegelstumpfartig und sein grösster Durchmesser befindet sich auf der Seite der Eintrittsleitung. Der zweite Teil 32 ist zylinderförmig.

Fig. 6 und 7 zeigen eine weitere Düse 33. Wie aus Fig. 7 ersichtlich, weist der Durchgang 34 einen gleichmässigen dreieckigen Querschnitt auf. Erfindungsgemäss muss diese Düse 33 einem Muffenteil, dessen Durchgang eine Querschnittsfläche aufweist, die in der Richtung des Hohlraums abnimmt, zugeordnet sein.

Fig. 8 und 9 zeigen eine weitere Düse 35. Wie aus Fig. 9 ersichtlich, weist der Durchgang 36 einen gleichmässigen hexagonalen Querschnitt auf. Erfindungsgemäss muss diese Düse 35 auch einem Muffenteil, dessen Durchgang eine Querschnittsfläche aufweist, die in der Richtung des Hohlraums abnimmt, zugeordnet sein.

Fig. 10 und 11 zeigen eine weitere Düse 37. Wie aus Fig. 9 ersichtlich, weist der Durchgang 38 einen Querschnitt, der aus sieben gleichmässig angeordneten Scheiben besteht, auf. Erfindungsgemäss muss diese Düse 37 auch einem Muffenteil, dessen Durchgang eine Querschnittsfläche aufweist, die in der Richtung des Hohlraums abnimmt, zugeordnet sein.

Eine weitere bevorzugte Ausführungsform der Erfindung ist in Fig. 12 und 13 dargestellt. Bei dieser Ausführungsform weist der Endteil 3a eine Düse und einen Muffenteil 40, die beide einen Durchgang 41 bzw. 42 aufweisen, dessen Querschnittsfläche in der Richtung des Hohlraums abnimmt.

Der Muffenteil 40 umfasst hier einen scheibenförmigen Teil 13, einen zylinderförmigen länglichen Teil 43, an welchem einen ersten zusätzlichen Teil 44 und einen zweiten zusätzlichen zylinderförmigen Teil 47 angeschlossen sind. Die Düse ist mit dem Venturikörper 4 trennbar verbunden. Der Teil 43 des Muffenteils 40 ist mit der Düse trennbar verbunden. Der Teil 47 ist mit der Eintrittsleitung 1 trennbar verbunden.

Der erste zusätzliche Teil 44 ist ein exzentrischer Kegelstumpf, deren genaue Form am besten in Fig. 14 ersichtlich ist. Vorzugsweise besitzt der Teil 44 die Form, die man erhält, wenn man eine erste Scheibe 45 und eine zweite Scheibe 46, die einen grösseren Durchmesser als die Scheibe 45 hat, auf eine flache Ebene vertikal und parallel zu einander stellt, und ihre jeweilige Ränder miteinander verbindet. Diese Form hat den Vorteil, das praktisch keine Flüssigkeit im Muffenteil 40 bleibt, wenn die Vorrichtung nicht funktioniert.

Die Austrittsleitung ist durch einen Verbindungsteil 11a und eine Austrittsdüse 10a mit dem Hohlraum 5 verbunden. Der Verbindungsteil 11a weist einen länglichen Teil 28a und einen scheibenförmigen Teil 29a. Die Austrittsdüse 10a ist mit dem Venturikörper 4 trennbar verbunden. Der Teil 29a ist mit der Austrittsdüse 10a trennbar verbunden. Der Teil 28a ist mit der Austrittsleitung 7 trennbar verbunden.

Die Querschnittsfläche des Durchgangs 57 des länglichen Teils 28a nimmt in der Richtung der Austrittsleitung 7 zu. Der längliche Teil 28a ist vorzugsweise im Wesentlichen kegelstumpfartig. Auf diese Weise wird ein eventuelles Zurückfliessen der Mischung, Suspension oder Dispersion in den Hohlraum vermieden.

Ein Trichter 48 (s. Fig. 12) ist an die Zufuhrleitung 6a angeschlossen. Ein Ventil 49 ist zwischen dem Trichter 48 und der Zufuhrleitung 6a angeordnet. Der Trichter 48 ist kegelstumpfartig und mit einem Abstreifer 50 für die innere Wand 51 des Trichters 48 ausgerüstet. Der Abstreifer 50 ist durch Hebel 52 mit einem vertikalachsigen Zapfen 53 verbunden. Der Zapfen ist durch einen Gelenkantrieb 54 mit Hilfe eines elektrischen horizontal angeordneten Motors 55 gedreht. Auf diese Weise kann die innere Wand 51 des Trichters 48 regelmässig abgestriefen, was die Einführung eines pulverförmigen Feststoff in die Zufuhrleitung 6a auch erleichtert.

Der Trichter 48 ist auch mit einer Spritzdüse 56 ausgerüstet. In dieser Weise kann er vorteilhaft zwischen zwei Anwendungen der Vorrichtung gespült werden.

### Verwendung der erfindungsgemässen Vorrichtung

### a) Beimischen einer Flüssigkeit zu einem Gas- oder Flüssigkeitsstrom

Der Gas- oder Flüssigkeitsstrom wird durch die Eintrittsleitung 1, den optionalen Muffenteil und die Düse dem Hohlraum 5 zugeführt (s. Fig. 1).

Die beizumischende Flüssigkeit wird durch die Zufuhrleitung 6 dem Hohlraum 5 zugeführt.

Die erhaltene Mischung, Suspension oder Dispersion verlässt den Hohlraum durch die Austrittsleitung 7, gegebenenfalls durch eine Austrittsdüse und einen Verbindungsteil (Fig. 2).

### b) Beimischen eines pulverförmigen Feststoffes zu einem Gas- oder Flüssigkeitsstrom

In diesem Fall wird vorzugsweise eine Vorrichtung mit einem Trichter 48 benutzt (s. Fig. 12).

Der Gas- oder Flüssigkeitsstrom wird durch die Eintrittsleitung 1, den optionalen Muffenteil und die Düse dem Hohlraum 5 zugeführt.

Der beizumischende Feststoff wird durch den Trichter 48 und die Zufuhrleitung 6a dem Hohlraum 5 zugeführt.

Die Mischung (wenn sich der Feststoff in die Flüssigkeit löst), die Suspension oder Dispersion verlässt den Hohlraum durch die Austrittsleitung 7, gegebenenfalls durch eine Austrittsdüse 10a und einen Verbindungsteil 11a.

### Verfahren zum Verwenden einer Vorrichtung

Bei dem Verfahren wird eine erfindungsgemässe Vorrichtung verwendet.

Je nach dem beizumischenden pulverförmigen Feststoff oder der beizumischenden Flüssigkeit sowie je nach dem Gas oder der Hauptflüssigkeit wird zuerst die geeignetste Düse ausgewählt.

Unter Auswahl der Düse soll man hier selbstverständlich Auswahl der Form des Durchgangs (polygonal, mehrscheibenförmig, oval...) und der Querschnittsfläche des Durchgangs der Düse verstehen.

Anschliessend werden in bekannter Weise der Druck des beizumischenden Feststoffes oder der beizumischenden Flüssigkeit sowie der Druck des Gas- oder Hauptflüssigkeitstromes bestimmt.

Dann wird der Gas- oder Flüssigkeitsstrom durch die Eintrittsleitung 1, den optionalen Muffenteil und die Düse dem Hohlraum 5 mit dem bestimmten Druck zugeführt.

Danach wird die beizumischende Flüssigkeit oder der beizumischende Feststoff durch die Zufuhrleitung 6 dem Hohlraum 5 mit dem bestimmten Druck zugeführt.

Die erhaltene Mischung, Suspension oder Dispersion verlässt den Hohlraum durch die Austrittsleitung 7.

Gemäss einer bevorzugten Ausführungsart wird eine Vorrichtung mit einer Austrittsdüse und einen Verbindungsteil verwendet. In diesem Fall wird vorteilhaft die Austrittsdüse vor dem Beimischen je nach dem beizumischenden pulverförmigen Feststoff oder der beizumischenden Flüssigkeit sowie je nach dem Gas oder der Hauptflüssigkeit ausgewählt.

Unter Auswahl der Austrittsdüse soll man hier Auswahl der Querschnittsfläche des Durchgangs der Austrittsdüse verstehen.

Gemäss einer weiteren Ausführungsart werden/wird auch der Muffenteil 9,40 und/oder der Verbindungsteil 11,11a je nach dem beizumischenden pulverförmigen Feststoff oder der beizumischenden Flüssigkeit sowie je nach dem Gas oder der Hauptflüssigkeit ausgewählt.

Unter Auswahl des Muffen- oder Verbindungsteils soll man hier im Wesentlichen Auswahl der Querschnittsfläche des Durchgangs der Muffen- oder Verbindungsteils verstehen.

### Erfindungsgemässes Set

Ein interessantes und wichtiges Merkmal der Erfindung besteht darin, dass man die Düse je nach dem beizumischenden Feststoff oder der beizumischenden Flüssigkeit anpassen bzw. auswählen kann.

Die Vorrichtung kann das als Set vertrieben werden, dass heisst, als erfindungsgemässe Vorrichtung plus mindestens eine und vorzugsweise viele unterschiedliche Düsen.

In vorteilhafter Weise wird die Ausführungsform der Fig. 3 vertrieben, d.h. ein Set mit mehreren unterschiedlichen Düsen sowie einer, vorzugsweise mehreren unterschiedlichen Austrittsdüsen und gegebenenfalls mehreren Muffenteilen und/oder Verbindungsteilen.

Um die Vorrichtung an einem Beimischvorgang anzupassen, werden einfach die trennbaren Teilen getrennt, die vorliegende Düse und gegebenenfalls der vorliegende Muffenteil und/oder die Austrittsdüse und/oder der Verbindungsteil entfernt, und die neue geeignete Düse und gegebenenfalls der neue geeignete Muffenteil und/oder die neue geeignete Austrittsdüse und/oder der neue geeignete Verbindungsteil befestigt.

Bei der erfindungsgemässen Vorrichtung können somit bis zu 4 Teile trennbar bzw. austauschbar sein :
1) die Düse;
2) der Muffenteil;
3) die Austrittsdüse; und
4) der Verbindungsteil.

Die Austauschbarkeit der Düsen und gegebenenfalls die Muffenteile und/oder Austrittdüsen und/oder Verbindungsteile bringt den grossen Vorteil, dass die erfindungsgemässe Vorrichtung sich an jeden Beimischvorgang einfach anpassen kann.

## Patentansprüche

1. Vorrichtung zum Beimischen eines pulverförmigen Feststoffes oder einer Flüssigkeit zu
einer Flüssigkeit, mit
einer Eintrittsleitung (1), welche einen im Wesentlichen horizontalen Teil (2) mit einem Endteil (3,3a) aufweist, der einen Durchgang (22,31,41,42) aufweist, dessen Querschnittsfläche abnimmt,
einem Venturikörper (4), der einen nach oben offenen Hohlraum (5), in den der Endteil (3,3a) der Eintrittsleitung (1) mündet, aufweist,
einer im Wesentlichen vertikalen Zufuhrleitung (6,6a), die in den Hohlraum (5) mündet, und
einer Austrittsleitung (7), die mit dem Hohlraum (5) in Verbindung steht,
wobei der Endteil (3,3a) der Eintrittsleitung (1), welcher einen Durchgang (22,31,41,42) aufweist, dessen Querschnittsfläche abnimmt, mit einer Düse (8,30,33,35,37) ausstattbar ist, welche Düse (8,30,33,35,37) in den Hohlraum (5) mündet und von der Eintrittsleitung (1) trennbar ist,
**dadurch gekennzeichnet, dass**
der Durchgang der Düse (8,30,33,35,37) eine polygonale Querschnittsform aufweist dass die Düse (8,30,33,35,37) durch einen Muffenteil (9,40) mit der Eintrittsleitung (1) verbunden ist, wobei die Düse (8,30,33,35,37) vom Muffenteil (9,40) trennbar ist und der Muffenteil (9,40) von der Eintrittsleitung (1) trennbar ist und dass die Querschnittsfläche des Durchgangs (34,36,38) der Düse (33,35,37) axial konstant ist und die Querschnittsfläche des Durchgangs (42) des Muffenteils (40) abnimmt und wobei eine Düse (8,30,33,35,37) mit einem Durchgang mit einer polygonalen Querschnittform und einer Querschnittfläche in Abhängigkeit der Flüssigkeit und des der Flüssigkeit beizumischenden pulverförmigen Feststoffes oder der Flüssigkeit auswählbar und in die Vorrichtung einsetzbar ist.

2. Vorrichtung nach Anspruch 1, **dadurch gekennzeichnet, dass** die Düse (8,30,33,35,37) vom Venturikörper (4) trennbar ist.

3. Vorrichtung nach Anspruch 1 oder 2, **dadurch gekennzeichnet, dass** die Austrittsleitung (7) durch eine Austrittsdüse (10,10a) mit dem Hohlraum (5) verbunden ist.

4. Vorrichtung nach Anspruch 3, **dadurch gekennzeichnet, dass** die Austrittsdüse (10,10a) vom Venturikörper (4) trennbar ist.

5. Vorrichtung nach Anspruch 3 oder 4, **dadurch gekennzeichnet, dass** die Austrittsleitung (7) durch einen Verbindungsteil (11,11a) mit der Austrittsdüse (10,10a) verbunden ist, wobei die Austrittsdüse (10,10a) vom Verbindungsteil (11,11a) trennbar ist.

6. Vorrichtung nach Anspruch 5, **dadurch gekennzeichnet, dass** der Verbindungsteil (11,11a) von der Austrittsleitung (7) trennbar ist.

7. Vorrichtung nach einem der Ansprüche 1 bis 6, **dadurch gekennzeichnet, dass**
- die Düse (8,30,33,35,37) einen länglichen Teil (20) und einen ersten scheibenförmigen Teil (21) aufweist, und
- der Muffenteil (9,40) einen länglichen Teil (23,43) und einen zweiten scheibenförmigen Teil (24,13) zur Verbindung mit dem ersten scheibenförmigen Teil der Düse (8,30,33,35,37) aufweist.

8. Vorrichtung nach einem der Ansprüche 3 bis 7, **dadurch gekennzeichnet, dass**
- die Austrittsdüse (10,10a) einen länglichen Teil (25) und einen dritten scheibenförmigen Teil (26) aufweist, und
- der Verbindungsteil (11,11a) einen länglichen Teil (28,28a) und einen vierten scheibenförmigen Teil (29,29a) zur Verbindung mit dem dritten scheibenförmigen Teil (26) aufweist.

9. Vorrichtung nach einem der Ansprüche 5 bis 8, **dadurch gekennzeichnet, dass** der Querschnitt des Durchgangs (57) des Verbindungsteils (11a) in der Richtung der Austrittsleitung (7) zunimmt.

10. Vorrichtung nach einem der Ansprüche 1 bis 9, **dadurch gekennzeichnet, dass** die Vorrichtung ferner einen kegelstumpfartigen Trichter (48) umfasst, der an die Zufuhrleitung (6a) angeschlossen ist und der mit einem Abstreifer (50) für die innere Wand (51) des Trichters (48) ausgerüstet ist, und dass zwischen dem Trichter (48) und der Zufuhrleitung (6a) ein Ventil (49) angeordnet ist.

11. Vorrichtung nach Anspruch 10, **dadurch gekennzeichnet, dass** der Abstreifer (50) durch mindestens einem Hebel (52) mit einem vertikalachsigen Zapfen (53) verbunden ist.

12. Vorrichtung nach Anspruch 11, **dadurch gekennzeichnet, dass** der Zapfen (53) durch einen Gelenkantrieb (54) mit Hilfe eines horizontal angeordneten Motors (55) drehbar ist.

13. Set zum Beimischen pulverförmiger Feststoffe oder Flüssigkeiten zu Flüssigkeiten, umfassend
- eine Vorrichtung nach einem der Ansprüche 1 bis 12;
- mindestens eine zusätzliche Düse (8,30,33,35,37);
- gegebenenfalls mindestens einen zusätzlichen Muffenteil (9,40);
- gegebenenfalls mindestens eine zusätzliche Austrittsdüse (10,10a); und
- und gegebenenfalls mindestens einen zusätzlichen Verbindungsteil (11,11a).

## Claims

1. Apparatus for mixing a granular solid or a liquid into a liquid, with an intake line (1) having a substantially horizontal part (2) with an end portion (3,3a), which has a passageway (22,31,41,42), the cross-sectional area of which decreases,
a venturi body (4) having an upwardly open cavity (5), into which the end portion (3,3a) of the intake line (1) comes out,
a substantially vertical supply line (6,6a), which comes out into the cavity (5), and
an outlet line (7), which is connected to the cavity (5),
the end portion (3,3a) of the intake line (1) having a passageway (22,31,41,42), whose cross-sectional area decreases, being able to be provided with a nozzle (8,30,33,35,37), which nozzle (8,30,33,35,37) comes out into the cavity (5) and is separable from the intake line (1),
**characterised in that**
the passageway of the nozzle (8,30,33,35,37) has a polygonal cross-sectional shape, **in that** the nozzle (8,30,33,35,37) is connected to the intake line (1) through a bushing part (9,40), the nozzle (8,30,33,35,37) being able to be separated from the bushing part (9,40) and the bushing part (9,40) being able to be separated from the intake line (1), and **in that** the cross-sectional area of the passageway (34,36,38) of the nozzle (33,35,37) is axially constant, and the cross-sectional area of the passageway (42) of the bushing part (40) decreases, and a nozzle (8,30,33,35,37) with a passageway with a polygonal cross-sectional shape and a cross-sectional area being able to be selected depending upon the liquid and the granular solid or the liquid to be mixed with the liquid and being able to be inserted into the apparatus.

2. Apparatus according to claim 1, **characterised in that** the nozzle (8,30,33,35,37) is able to be separated from the venturi body (4).

3. Apparatus according to claim 1 or 2, **characterised in that** the outlet line (7) is connected to the cavity (5) through an outlet nozzle (10,10a).

4. Apparatus according to claim 3, **characterised in that** the outlet nozzle (10,10a) is able to be separated from the venturi body (4).

5. Apparatus according to claim 3 or 4, **characterised in that** the outlet line (7) is connected to the outlet nozzle (10, 10a) through a connecting part (11,11 a), the outlet nozzle (10,10a) being able to be separated from the connecting part (11,11 a).

6. Apparatus according to claim 5, **characterised in that** the connecting part (11,11 a) is able to be separated from the outlet line (7).

7. Apparatus according to one of the claims 1 to 6, **characterised in that**
- the nozzle (8,30,33,35,37) has an elongated part (20) and a first disk-shaped part (21), and
- the bushing part (9,40) has an elongated part (23,43) and a second disk-shaped part (24,13) for connection to the first disk-shaped part of the nozzle (8,30,33,35,37).

8. Apparatus according to one of the claims 3 to 7, **characterised in that**
- the outlet nozzle (10,10a) has an elongated part (25) and a third disk-shaped part (26), and
- the connecting part (11,11 a) has an elongated part (28,28a) and a fourth disk-shaped part (29,29a) for connection to the third disk-shaped part (26).

9. Apparatus according to one of the claims 5 to 8, **characterised in that** the cross section of the passageway (57) of the connecting part (11 a) increases in the direction of the outlet line (7).

10. Apparatus according to one of the claims 1 to 9, **characterised in that** the apparatus further comprises a frustoconical funnel (48), which is coupled to the supply line (6a) and which is equipped with a stripper (50) for the inner wall (51) of the funnel (48), and **in that** disposed between the funnel (48) and the supply line (6a) is a valve (49).

11. Apparatus according to claim 10, **characterised in that** the stripper (50) is connected to a pin (53), having a vertical axis, by means of at least one lever (52).

12. Apparatus according to claim 11, **characterised in that** the pin (53) is rotatable by means of an articulated drive (54) with the aid of a horizontally disposed motor (55).

13. Set for mixing granular solids or liquids into liquids, comprising
- an apparatus according to one of the claims 1 to 12;
- at least one additional nozzle (8,30,33,35,37);
- if necessary, at least one additional bushing part (9,40);
- if necessary, at least one additional outlet nozzle (10,10a); and
- and, if necessary, at least one additional connecting part (11,11 a).

## Revendications

1. Dispositif pour le mélange d'une substance solide sous forme de poudre ou d'un liquide en un liquide, avec une conduite d'entrée (1) qui présente une partie sensiblement horizontale (2) avec une partie d'extrémité (3, 3a) qui présente un passage (22, 31, 41, 42) dont la surface de section transversale diminue,
un corps venturi (4) qui présente une cavité ouverte vers le haut (5) dans laquelle débouche la partie d'extrémité (3, 3a) de la conduite d'entrée (1),
une conduite d'amenée (6, 6a) sensiblement verticale qui débouche dans la cavité (5), et
une conduite de sortie (7) qui est reliée à la cavité (5),
la partie d'extrémité (3, 3a) de la conduite d'entrée (1) qui présente un passage (22, 31, 41, 42) dont la surface de section transversale diminue, peut être munie d'une buse (8, 30, 33, 35, 37), buse (8, 30, 33, 35, 37) qui débouche dans la cavité (5) et qui peut être séparée de la conduite d'entrée (1),
**caractérisé en ce que**
le passage de la cavité (8, 30, 33, 35, 37) présente une forme de section transversale polygonale, **en ce que** la buse (8, 30, 33, 35, 37) est reliée par une partie manchon (9, 40) à une conduite d'entrée (1), la buse (8, 30, 33, 35, 37) pouvant être séparée de la partie manchon (9, 40) et la partie manchon (9, 40) pouvant être séparée de la conduite d'entrée (1) et **en ce que** la surface de section transversale du passage (34, 36, 38) de la buse (33, 35, 37) est axialement constante et la surface de section transversale du passage (42) de la partie manchon (40) diminue, une buse (8, 30, 33, 35, 37), avec un passage de forme de section transversale polygonale et une surface de section transversale, pouvant être sélectionnée en fonction du liquide et de la substance solide sous forme de poudre à mélanger au liquide et être introduite dans le dispositif.

2. Dispositif selon la revendication 1, **caractérisé en ce que** la buse (8, 30, 33, 35, 37) peut être séparée du corps Venturi (4).

3. Dispositif selon la revendication 1 ou 2, **caractérisé en ce que** la conduite de sortie (7) est reliée par une buse de sortie (10, 10a) à la cavité (5).

4. Dispositif selon la revendication 3, **caractérisé en ce que** la buse de sortie (10, 10a) peut être séparée du corps Venturi (4).

5. Dispositif selon la revendication 3 ou 4, **caractérisé en ce que** la conduite de sortie (7) est reliée par une pièce de connexion (11, 11a) à la buse de sortie (10, 10a), la buse de sortie (10, 10a) pouvant être séparée de la pièce de connexion (11, 11a).

6. Dispositif selon la revendication 5, **caractérisé en ce que** la pièce de connexion (11, 11 a) peut être séparée de la conduite de sortie (7).

7. Dispositif selon l'une des revendications 1 à 6, **caractérisé en ce que**
- la buse ((8, 30, 33, 35, 37) présente une partie allongée (20) et une première partie en forme de disque (21), et
- la partie manchon (9, 40) présente une partie allongée (23, 43) et une seconde partie en forme de disque (24, 13) pour la connexion avec la première partie en forme de disque de la buse (8, 30, 33, 35, 37).

8. Dispositif selon l'une des revendications 3 à 7, **caractérisé en ce que**
- la buse de sortie (10, 10a) présente une partie allongée (25) et une troisième partie en forme de disque (26), et
- la pièce de connexion (11, 11a) présente une partie allongée (28, 28a) et une quatrième partie en forme de disque (29, 29a) pour la connexion à la troisième pièce en forme de disque (26).

9. Dispositif selon l'une des revendications 5 à 8, **caractérisé en ce que** la section transversale du passage (57) de la pièce de connexion (11a) augmente dans la direction de la conduite de sortie (7).

10. Dispositif selon l'une des revendications 1 à 9, **caractérisé en ce que** le dispositif présente en outre un entonnoir tronconique (48), qui est raccordé à la conduite d'amenée (6a) et qui est muni d'un racleur (50) pour la paroi interne (51) de l'entonnoir (48) et **en ce qu'**une vanne (49) est disposée entre l'entonnoir (48) et la conduite d'amenée (6a).

11. Dispositif selon la revendication 10, **caractérisé en ce que** le racleur (50) est relié par au moins un levier (52) à un tenon axialement vertical (53).

12. Dispositif selon la revendication 11, **caractérisé en ce que** le tenon (53) est rotatif par un entraînement articulé (54) à l'aide d'un moteur (55) disposé horizontalement.

13. Set pour le mélange de substance solide en forme de poudre ou de liquide en un liquide, comprenant
- un dispositif selon l'une des revendications 1 à 12,
- au moins une buse supplémentaire (8, 30, 33, 35, 37);
- éventuellement au moins une partie manchon supplémentaire (9, 40);
- éventuellement au moins une buse de sortie supplémentaire (10, 10a); et
- éventuellement au moins une pièce de connexion supplémentaire (11, 11a);
